# EUROPÄISCHE PATENTSCHRIFT

(11) **EP 1 769 289 B1**
(45) Veröffentlichungstag und Bekanntmachung des Hinweises auf die Patenterteilung: **10.03.2010**
(21) Anmeldenummer: 05769608.0
(22) Anmeldetag: 12.07.2005
(51) Int. Cl.: G04F 10/10, H03M 1/50

(54) **VERFAHREN UND VORRICHTUNG ZUR HOCHGENAUEN DIGITALEN MESSUNG EINES ANALOGSIGNALS**
METHOD AND DEVICE FOR THE HIGHLY ACCURATE DIGITAL MEASUREMENT OF AN ANALOGUE SIGNAL
PROCEDE ET DISPOSITIF DE MESURE NUMERIQUE DE HAUTE PRECISION D'UN SIGNAL ANALOGIQUE

(30) Priorität: 21.07.2004 DE 102004035431
(43) Veröffentlichungstag der Anmeldung: 04.04.2007
(73) Patentinhaber: M & FC Holding LLC, Raleigh, NC 27 615 (US)
(72) Erfinder: BOTHE, Christoph, 67346 Speyer (DE)
(74) Vertreter: Patentanwälte Möll, Bitterich & Dr. Keller
(86) Internationale Anmeldenummer: PCT/EP2005/007515
(87) Internationale Veröffentlichungsnummer: WO 2006/021266

(56) Entgegenhaltungen:
- US-A- 4 966 150
- US-A- 5 101 206
- US-B1- 6 243 034

## Beschreibung

Die Erfindung betrifft Verfahren gemäß dem Oberbegriff des Anspruchs 1 zur hochgenauen digitalen Messung der Laufzeit eines Ultraschallsignals durch ein Fluid. Sie betrifft ferner Vorrichtungen gemäß dem Oberbegriff des Anspruchs 7 zur Durchführung des Verfahrens.

Aus der DE 38 34 938 C ist eine Schaltungsanordnung zur digitalen Erfassung einer analogen Information, insbesondere des Zeitabstandes zweier aufeinanderfolgender Zustände wenigstens eines Signals, bekannt. Die Schaltungsanordnung umfasst einen Integrationskondensator, der während einer Ladephase über eine Parallelschaltung aus einem ersten und einem zweiten Widerstand auf eine die analoge Information repräsentierende Spannung aufgeladen wird. Mit Beendigung der Ladephase unterbricht ein in Serie zum ersten Widerstand geschalteter, von einer Steuereinrichtung gesteuerter erster Schalter den Stromfluss durch den ersten Widerstand, so dass der Integrationskondensator während der sich anschließenden Ladungsänderungsphase nur noch über den zweiten Widerstand weiter geladen wird. Diese weitere Ladung dauert, bis die Kondensatorspannung einen von einem Komparator überwachten vorbestimmten Schwellwert erreicht. Da der zweite Widerstand einen größeren Widerstandswert hat als die Parallelschaltung von erstem und zweitem Widerstand, ist die Ladezeitkonstante während der zweiten Phase größer als die Ladezeitkonstante während der ersten Phase. Während der zweiten Phase zählt ein Zähler periodische Taktpulse eines Referenztaktsignals. Das Zählergebnis des Zählers wird nach Beendigung der Ladungsänderungsphase von einer Auswerteeinrichtung ausgelesen. Nachteilig an dieser Schaltungsanordnung ist, dass die zweite Ladephase umso kürzer ausfällt, je länger die zu messende Zeitspanne ist, so dass lange Messzeiten ungenauer ausgezählt werden als kurze Messzeiten. Außerdem wird der Integrationskondensator über Widerstände nicht linear sondern entsprechend einer e-Funktion geladen.

Aus der EP 0 662 650 B ist eine Einrichtung zur Messung kleiner Zeitintervalle bekannt. Dabei wird in einem Messzyklus ein aus einer Anzahl von aufeinanderfolgenden Einzelimpulsen zusammengesetztes Impulspaket zur Messung herangezogen. Die Einzelimpulse, die eine unbekannte Breite besitzen, werden zu einer sogenannten Registriersumme zusammengezählt, die gerade größer ist als ein vorgegebenes Registrierintervall. Die Registriersumme wird um einen Dehnfaktor zu einer Abtastzeit vervielfacht. Die Abtastzeit selbst wird mittels Abtastimpulsen gemessen. Abschließend wird die durchschnittliche Breite der Einzelimpulse als das zu messende Zeitintervall aus dem Verhältnis der Abtastzeit zum Produkt aus der minimalen Anzahl der Eingangsimpulse und des Dehnfaktors ermittelt. Nach einer vorbestimmten Anzahl von Messzyklen wird ein Kalibrierzyklus zur Eichung des Dehnfaktors eingeschoben. Dabei werden anstelle der Einzelimpulse unbekannter Breite Kalibrierimpulse bekannter Breite verwendet. Die offenbarte Schaltungsanordnung verwendet einen Integrationskondensator, der während aufeinanderfolgender Einzelimpulse mit Hilfe zweier Konstantstromquellen abwechselnd entladen und geladen wird, bis die Kondensatorladespannung ausgehend von einem Maximalwert einen Schwellwert unterschreitet.

Nachteilig an dieser Schaltungsanordnung ist der relativ hohe Schaltungsaufwand, bedingt durch die Verwendung zweier Konstantstromquellen, zweier Komparatoren und zweier Referenzspannungsquellen.

In der US 4 966 150 ist ein weiteres Verfahren zur Ermittlung der variablen Laufzeit eines Ultraschallsignals beschrieben. Dieses Verfahren dient dazu, den Abstand zwischen einem Ultraschallsender und -empfänger einerseits und einer mobilen Wand andererseits zu errechnen. Das bekannte Verfahren definiert ein Zeitfenster, innerhalb dessen das Ultraschallsignal detektiert wird. Dieses Zeitfenster hat eine feste Breite und wird durch sukzessive Approximation von Messzeitperiode zu Messzeitperiode verschoben. Zur Zeitmessung wird ein Digitalzähler verwendet.

Aus der US 5 101 306 ist ein integrierender Analog-Digital-Konverter bekannt, mit dessen Hilfe eine analoge Spannung in einen digitalen Wert umgewandelt werden kann.

Der vorliegenden Erfindung liegt die Aufgabe zugrunde, ein Verfahren zur hochgenauen, digitalen Messung der Laufzeit eines Ultraschallsignals durch ein Fluid anzugeben, welches mit minimalem Aufwand und in kürzest möglicher Zeit das gewünschte Messergebnis liefert, wobei die Auflösung proportional der Messdauer bleibt.

Diese Aufgabe wird gelöst durch ein Verfahren mit den Merkmalen des Anspruchs 1.

Dank des vorliegenden Verfahrens ist es möglich, mit Taktfrequenzen, die im einstelligen Megaherz-Bereich arbeiten, Messzeiten mit einer Genauigkeit im Pico-Sekundenbereich aufzulösen. Ein weiterer Vorteil ist, dass die Mehrzahl der dazu benötigten Hardwarekomponenten wie Taktgenerator, Taktteiler, Zähler, Analog-Digital-Wandler und Referenzspannungsquelle in handelsüblichen Mikrocontrollern serienmäßig vorhanden sind. Außerdem kann der Mikrocontroller eine Serie von aufeinanderfolgenden Messungen statistisch analysieren und auswerten, wodurch die Messgenauigkeit nochmals verbessert wird.

Ein weiterer Vorteil des erfindungsgemäßen Verfahrens ist darin begründet, dass einer oder mehreren Messungen eine Kalibrierung unmittelbar vorgeschaltet ist. Dies bedeutet, dass allmähliche Veränderungen der Schaltungskomponenten, insbesondere des Integrationskondensators oder der Konstantstromquelle, keinen Einfluss auf die Messgenauigkeit haben.

Eine weitere Erhöhung der Messgenauigkeit in Verbindung mit einer Reduzierung des Energieverbrauchs wird erreicht, wenn die Ladung des Kondensators erst nach Ablauf einer bestimmten Anzahl von Taktsignalperioden gestartet wird. Diese bestimmte Anzahl kann entweder fest vorgegeben werden, wenn bekannt ist, in welchem Zeitintervall die zu messende Größe variiert, oder mit Hilfe des Mikrocontrollers aus einer Serie von aufeinanderfolgenden Messungen adaptiv ermittelt werden.

Wie eingangs erwähnt findet das erfindungsgemäße Messverfahren eine hervorragende Anwendung bei der Messung der Laufzeit eines Ultraschall-Signals durch ein Fluid, beispielsweise bei der Verbrauchsmessung. Hierzu wird aus dem Taktsignal ein Ultraschall-Signal abgeleitet, das über eine Messtrecke zwischen einem Ultraschall-Sendewandler und einem Ultraschall-Empfangswandler geschickt wird. Das am Empfangswandler aufgenommene Signal wird im Komparator mit der Referenzspannung verglichen, wobei das Auftreten eines Signals, vorzugsweise eine bestimmte Flanke, am Ausgang des Komparators das Ende des zu messenden Zeitintervalls bedeutet.

Der vorliegenden Erfindung liegt auch die Aufgabe zugrunde, eine Schaltungsanordnung zur hochgenauen digitalen Messung der Laufzeit eines Ultraschall-Signals durch ein Fluid, insbesondere für die Verbrauchsmessung z. B. von Trinkwasser, anzugeben. Diese Aufgabe wird gelöst durch eine Schaltungsanordnung mit den Merkmalen des Anspruchs 7.

Vorteil dieser Schaltungsanordnung ist, dass die überwiegende Mehrzahl der benötigten Hardware in handelsüblichen Mikrocontrollern serienmäßig vorhanden ist. Lediglich Komparator, Konstantstromquelle, Integrationskondensator und Umschalter müssen extern zugeschaltet werden. Die Takterzeugung, die Referenzspannungserzeugung sowie sämtliche Zähl- und Rechenvorgänge werden vom Mikrocontroller erledigt. Dies gilt auch für die statistische Auswertung von Messreihen. Ebenso lassen sich individuelle Korrekturfaktoren für die Verbrauchsmessung im Mikrocontroller hinterlegen.

Anhand der Zeichnung soll die Erfindung in Form eines Ausführungsbeispiels näher erläutert werden. Es zeigen
- Fig. 1: eine Schaltungsanordnung zur Messung der Laufzeit eines Ultraschallsignals und
- Fig. 2: die zugehörigen Puls-Zeit-Diagramme.

Fig. 1 zeigt rein schematisch eine Schaltungsanordnung zur Messung der Laufzeit eines Ultraschall-Signals durch ein Fluid. Hierzu wird in einem Taktgenerator 2 ein Taktsignal f_{T} erzeugt. Dieses Taktsignal wird in einem Frequenzteiler 3 zu einem Messsignal f_{M} heruntergeteilt. Ein Umschalter 13 schaltet das Messsignal f_{M} als Ultraschall-Sendesignal US1 auf einen Ultraschall-Sendewandler 10. Nach Durchlaufen einer Messstrecke 11 wird das Ultraschall-Signal von einem Ultraschall-Empfangswandler 12 aufgenommen und als Empfangssignal US2 über den Umschalter 13 an den einen Eingang eines Komparators 14 geleitet. Im Komparator 14 wird das Ultraschall-Empfangssignal US2 mit einer Referenzspannung U_{ref} verglichen, die von einem Referenzspannungsgenerator 4 zur Verfügung gestellt wird. Des weiteren ist ein Impulszähler 5 vorgesehen, der die Taktimpulse f_{T} zählt, beginnend mit dem Aussenden der Ultraschall-Impulse US1. Dieser Zähler 5 gibt nach der Zeitdauer T₁ einer bestimmten, für die Laufzeitmessung geeigneten Anzahl m von Taktimpulsen f_{T} ein Schaltsignal an das Gatter 15.

Des Weiteren enthält die Schaltung einen Integrationskondensator C, der von einer Konstantstromquelle 16 mit dem Konstantstrom I_{K} geladen wird, sobald ein Schalter 17 geschlossen ist. Der Schalter 17 wird über ein Gatter 15 gesteuert, welches die Aufladung des Kondensators C mit dem Schaltsignal vom Zähler 5 startet und mit der nächstfolgenden Flanke vom Ausgangssignal f_{E} des Komparators 14 stoppt. Dies bedeutet, dass zu Beginn der Ladezeit T₂ der Schalter 17 geschlossen und am Ende der Ladezeit T₂ wieder geöffnet wird.

Die Ladespannung des Kondensators C wird mit Hilfe einer Sample-And-Hold-Schaltung 6 gehalten. Die Ausgangsspannung der Sample-And-Hold-Schaltung wird in einem A/D-Wandler in eine Digitalzahl umgewandelt, die der Messzeit entspricht.

Die vorliegende Schaltung macht es möglich, den Integrationskondensator C innerhalb selbst sehr kurzer Messzeiten im Nano-Sekundenbereich auf eine relativ hohe Ladespannung aufzuladen. Die Ladespannung selbst kann dann anschließend mit hoher Auflösung bestimmt werden, wodurch eine Steigerung der Zeitauflösung bis in den Pico-Sekundenbereich möglich ist.

Sobald die Ladespannung des Kondensators C bestimmt ist, wird ein zweiter Schalter 18 geschlossen und der Kondensator C entladen.

Da sich die Werte der zur Messung benötigten Schaltungskomponenten während der oft mehrjährigen Betriebszeit verändern können, wird gegebenenfalls dem Messschritt ein Kalibrierschritt vorgeschaltet. Hierzu wird der Kondensator C während einer vollen Periode der Taktfrequenz f_{T} geladen. Dank dieser Kalibrierung ist bekannt, in welchem Verhältnis die Ladespannung des Kondensators C zur Periodendauer der Taktfrequenz f_{T} steht. Durch Vergleich der Kondensator-Ladespannung während des unmittelbar nachfolgenden Messvorgangs mit dem bei einem vorangegangenen Kalibrierschritt ermittelten Wert lässt sich die Messzeit als Bruchteil einer Periodendauer der Taktfrequenz f_{T} errechnen.

## Patentansprüche

1. Verfahren zur hochgenauen, digitalen Messung der Laufzeit eines Ultraschallsignals (US1) durch ein Fluid, wenigstens umfassend die Verfahrensschritte:
- Erzeugen eines Taktsignals (f_{T}),
- das Ultraschallsignal (US1) wird über eine Messstrecke (11) zwischen einem Sendewandler (10) und einem Empfangswandler (12) geschickt,
- Erfassen des Ultraschallsignals als ein Analogsignal (US2),
- Erzeugen eines Ausgangssignals (f_{E}), sobald das Analogsignal einen Referenzwert (U_{ref}) überschreitet,
**gekennzeichnet durch** die Merkmale:
- aus dem Taktsignal (f_{T}) wird **durch** Teilen mit dem Quotienten 2ⁿ (n = 1, 2, 3...) ein Messtakt (f_{M}) erzeugt,
- aus dem Messtakt (f_{M}) wird das Ultraschallsignal (US1) abgeleitet,
- in einem ersten Kalibrierschritt wird:
- während einer vollen Periode des Taktsignals (f_{T}) der Kondensator (C) mit einem Konstantstrom (I_{K}) geladen, danach
- die Ladespannung des Kondensators (C) abgetastet und gehalten, danach
- die Ladespannung des Kondensators (C) in eine digitale Vergleichszahl umgewandelt,
- in einem darauf folgenden Messschritt wird:
- beginnend mit einem Aussenden des Ultraschallsignals (US) eine erste Zeitdauer (T₁), die einem ganzzahligen Vielfachen (m) der Periode des Taktsignals (f_{T}) entspricht, gewartet, danach
- vom Ende der ersten Zeitdauer (T₁) bis zum Auftreten einer bestimmten, vorzugsweise der nächstfolgenden Flanke des Ausgangssignals (f_{E}) der Kondensator (C) mit dem Konstantstrom (I_{K}) geladen, danach
- die Ladespannung des Kondensators (C) abgetastet und gehalten, danach
- die Ladespannung des Kondensators (C) in eine digitale Messzahl umgewandelt,
- **durch** Division der digitalen Messzahl **durch** die digitale Vergleichszahl wird eine zweite Zeitdauer (T₂) als Bruchteil einer Zeitperiode des Messtakts (f_{M}) errechnet
- und aus der ersten Zeitdauer (T₁) und der zweiten Zeitdauer (T₂) die Laufzeit des Ultraschallsignals bestimmt.

2. Verfahren nach Anspruch 1, **gekennzeichnet durch** das Merkmal:
- die Messgröße wird aus der Summe T₁ + T₂ bestimmt.

3. Verfahren nach Anspruch 1 oder 2, **gekennzeichnet durch** das Merkmal:
- die Messgröße wird aus der Differenz T₁ - T₂ bestimmt.

4. Verfahren nach Anspruch 1, **gekennzeichnet durch** das Merkmal:
- zum Halten der Ladespannung des Kondensators (C) wird eine Sample-And-Hold-Schaltung (6) verwendet.

5. Verfahren nach Anspruch 1 oder 2, **gekennzeichnet durch** das Merkmal:
- zur Umwandlung der Kondensatorspannung in eine Digitalzahl wird ein AD-Wandler (7) verwendet.

6. Verfahren nach einem der Ansprüche 1 bis 5 zur Messung der Laufzeit eines Ultraschallsignals durch ein Fluid, **gekennzeichnet durch** die Merkmale:
- das Analogsignal (US2) wird in einem Komparator (14) mit der Referenzspannung (U_{ref}) verglichen.

7. Schaltungsanordnung zur hochgenauen digitalen Messung der Laufzeit eines Ultraschallsignals (US) durch ein Fluid, wenigstens umfassend
- einen Sendewandler (10),
- eine Ultraschall-Messstrecke (11),
- einen Empfangswandler (12) zum Erzeugen eines Analogsignals (US2),
- einen Taktgenerator (2) zum Erzeugen eines Taktsignals (f_{T}),
- eine Referenzspannung (U_{ref}),
- einen Komparator (14) zum Erzeugen eines Ausgangssignals (f_{E}) durch Vergleich des Analogsignals (US2) mit der Referenzspannung (U_{ref}),
- einen Kondensator (C),
- eine Einrichtung (16, 17) zum Laden des Kondensators (C),
- eine Einrichtung (18) zum Entladen des Kondensators (C),
- eine Einrichtung (6, 7) zum Messen der Kondensatorspannung,
- und eine Rechen- und Steuerlogik (1),
**gekennzeichnet durch**:
- einen Frequenzteiler (3), der aus dem Taktsignal (f_{T}) einen Messtakt (f_{M}) und das Ultraschallsignal (US) erzeugt,
- einen Zähler (5), der beginnend mit einem Aussenden des Ultraschallsignals (US) eine erste Zeitdauer (T₁), die einem ganzzahligen Vielfachen (m) der Periode des Taktsignals (f_{T}) entspricht, erzeugt und der am Ende der ersten Zeitdauer (T₁) ein Steuersignal erzeugt,
- eine Konstantstromquelle (16),
- ein Gatter (15), das die Konstantstromquelle (16)
- in einem ersten Kalibrierschritt:
während einer vollen Periode des Taktsignals (f_{T}) auf den Kondensator (C) aufschaltet und diesen mit einem Konstantstrom (I_{K}) lädt, und
- in einem darauf folgenden Messschritt:
mit dem Steuersignal vom Zähler (5) auf den Kondensator (C) aufschaltet, und danach
die Konstantstromquelle (16) beim Auftreten einer bestimmten, vorzugsweise der nächstfolgenden Flanke des Ausgangssignals (f_{E}) am Komparator (14) vom Kondensator (C) abschaltet,
- die Einrichtung (6, 7) zum Messen der Kondensatorspannung, bestehend aus:
- einer Sample-and-Hold-Schaltung (6) zum Abtasten und Halten der Kondensator-Ladespannung,
- und einem Analog-Digital-Wandler (7), der die gehaltene Kondensator-Ladespannung entweder im Kalibrierschritt in eine digitale Vergleichszahl oder im Messschritt in eine digitale Messzahl wandelt,
- die Rechen- und Steuerlogik (1) errechnet:
- **durch** Division der digitalen Messzahl **durch** die digitale Vergleichszahl eine zweite Zeitdauer (T₂) als Bruchteil einer Zeitperiode des Taktsignals (f_{T}),
- und aus der ersten Zeitdauer (T₁) und der zweiten Zeitdauer (T₂) die Laufzeit des Ultraschallsignals.

8. Schaltungsanordnung nach Anspruch 7, erfindungsgemäß ferner umfassend:
- einen Umschalter (13), der die Ultraschallwandler (10; 12) abwechselnd als Sendewandler und Empfangswandler schaltet.

## Claims

1. A method for the highly accurate, digital measurement of the transit time of an ultrasonic signal (US1) through a fluid, at least comprising the method steps:
- generating a clock pulse signal (f_{T}),
- the ultrasonic signal (US1) is transmitted via a measurement path (11) between a transmitting transducer (10) and a receiving transducer (12),
- detecting the ultrasonic signal as an analogue signal (US2),
- generating an output signal (f_{E}) as soon as the analogue signal exceeds a reference value (U_{ref}),
**characterised by** the features:
- a measuring clock pulse (f_{M}) is generated from the clock pulse signal (f_{T}) by division with the quotients 2ⁿ (n = 1,2,3...),
- the ultrasonic signal (US) is derived from the measuring clock pulse (f_{M}),
- in a first calibrating step:
-- during a complete period of the clock pulse signal (f_{T}) a capacitor (C) is charged with a constant current (I_{K}), subsequently
-- the charging voltage of the capacitor (C) is sampled and held, subsequently
-- the charging voltage of the capacitor (C) is converted into a digital comparative number,
- in a succeeding measuring step:
-- starting with the emitting of the ultrasonic signal (US), a first duration (T₁) is waited, which corresponds to the whole-number multiple (m) of the period of the clock pulse signal (f_{T}), subsequently
-- from the end of the first duration (T₁) until the occurrence of a specified, preferably the next, flank of the output signal (f_{E}) of the capacitor (C) is charged with the constant current (I_{K}), subsequently
-- the charging voltage of the capacitor (C) is sampled and held, subsequently
-- the charging voltage of the capacitor (C) is converted into a digital measuring number,
- by division of the digital measuring number by the digital comparative number a second duration (T₂) is calculated as a fraction of a period of the measuring clock pulse (f_{M}),
- and the transit time of an ultrasonic signal is determined from the first duration (T₁) and the second duration (T₂).

2. A method according to Claim 1, **characterised by** the feature:
- the measured quantity is determined from the sum T₁ + T₂.

3. A method according to Claim 1 or 2, **characterised by** the feature:
- the measured quantity is determined from the difference T₁ - T₂.

4. A method according to Claim 1, **characterised by** the feature:
- a sample-and-hold circuit (6) is used to hold the charging voltage of the capacitor (C).

5. A method according to Claim 1 or 2, **characterised by** the feature:
- an A-D converter (7) is used to convert the capacitor voltage into a digital number.

6. A method according to any one of Claims 1 to 5 for measuring the transit time of an ultrasonic signal (US1) through a fluid,
**characterised by** the features:
- the analogue signal (US2) is compared with the reference voltage (U_{ref}) in a comparator (14) .

7. A circuit arrangement for the highly accurate, digital measurement of the transit time of an ultrasonic signal (US) through a fluid, at least comprising
- a transmitting transducer (10),
- an ultrasonic measurement path (11),
- a receiving transducer (12) for generating an analogue signal (US2),
- a pulse generator (2) for generating a clock pulse signal (f_{T}),
- a reference voltage (U_{ref}),
- a comparator (14) for generating an output signal (f_{E}) by comparing the analogue signal (US2) with the reference voltage (U_{ref}),
- a capacitor (C),
- a device (16,17) for charging the capacitor (C),
- a device (18) for discharging the capacitor (C),
- a device (6,7) for measuring the capacitor voltage,
- and a computing and control logic (1),
**characterised by**:
- a frequency divider (3) which generates from the clock pulse signal (f_{T}) a measuring pulse (f_{M}) and the ultrasonic signal (US),
- a counter (5) which, starting from the emitting of the ultrasonic signal (US), generates a first duration (T₁) which corresponds to the whole-number multiple (m) of the period of the clock pulse signal (f_{T}), and which generates a control signal at the end of the first duration (T₁),
- a constant-current source (16),
- a gate (15) which applies the constant-current source (16)
-- in a first calibrating step:
during a complete period of the clock pulse signal (f_{T}) to the capacitor (C) and charges it with a constant current (I_{K}), and
-- in a succeeding measuring step:
applies with the control signal from the counter (5) to the capacitor (C), and subsequently
disconnects the constant current source (16), with the occurrence of a specified, preferably the next, flank of the output signal (f_{E}), at the comparator (14) from the capacitor (C),
- the device (6,7) for measuring the capacitor voltage, comprising:
-- a sample-and-hold circuit (6) for sampling and holding the capacitor charging voltage,
-- and an analogue-digital converter (7) which converts the held capacitor charging voltage either in the calibrating step into a digital comparative number or in the measuring step into a digital measuring number,
- the computing and control logic (1) calculates:
-- by division of the digital measuring number by the digital comparative number a second duration (T₂) as a fraction of a period of the clock pulse signal (f_{T}),
-- and from the first duration (T₁) and the second (T₂) the transit time of the ultrasonic signal.

8. A circuit arrangement according to Claim 7, further comprising according to the invention:
- a change-over switch (13) which switches the ultrasonic transducer (10;12) alternately as a transmitting transducer and a receiving transducer.

## Revendications

1. Procédé de mesure numérique de haute précision du temps de parcours d'un signal ultrasonore (US1) à travers un fluide, comprenant au moins les étapes de procédé suivantes :
- génération d'un signal d'horloge (f_{T}),
- envoi du signal ultrasonore (US1) sur un parcours de mesure (11) entre un transducteur d'émission (10) et un transducteur de réception (12),
- détection ou acquisition du signal ultrasonore sous la forme d'un signal analogique (US2),
- génération d'un signal de sortie (f_{E}) dès que le signal analogique dépasse une valeur de référence (U_{ref}),
**caractérisé en ce que** :
- une fréquence de mesure (f_{M}) est générée à partir du signal d'horloge (f_{T}) par division avec le quotient 2ⁿ(n = 1, 2, 3...),
- le signal ultrasonore (US1) est dérivé de la fréquence de mesure (f_{M}),
- dans une première étape de calibrage :
- le condensateur (C) est chargé avec un courant constant (I_{K}) pendant une période complète du signal d'horloge (f_{T}), puis
- la tension de charge du condensateur (C) est détectée ou jaugée et maintenue, puis
- la tension de charge du condensateur (C) est convertie en un chiffre de comparaison numérique,
- dans une étape de mesure suivante :
- à partir d'un envoi du signal ultrasonore (US), on attend pendant une première durée (T₁) qui correspond à un multiple entier (m) de la période du signal d'horloge (f_{T}), puis
- de la fin de la première durée (T₁) à la survenue d'un flanc déterminé, de préférence du flanc immédiatement consécutif, du signal de sortie (f_{E}), le condensateur (C) est chargé avec le courant constant (I_{K}), puis
- la tension de charge du condensateur (C) est détectée ou jaugée et maintenue, puis
- la tension de charge du condensateur (C) est convertie en un chiffre de mesure numérique,
- une deuxième durée (T₂) est calculée comme fraction d'une période de la fréquence de mesure (f_{M}) par division du chiffre de mesure numérique par le chiffre de comparaison numérique
- et le temps de parcours d'un signal ultrasonore est déterminé à partir de la première durée (T₁) et de la deuxième durée (T₂).

2. Procédé selon la revendication 1, **caractérisé en ce que** :
- la grandeur mesurée est déterminée à partir de la somme T₁ + T₂.

3. Procédé selon la revendication 1 ou 2, **caractérisé en ce que** :
- la grandeur mesurée est déterminée à partir de la différence T₁- T₂.

4. Procédé selon la revendication 1, **caractérisé en ce que** :
- pour maintenir la tension de charge du condensateur (C), on utilise un circuit échantillonneur-bloqueur (6).

5. Procédé selon la revendication 1 ou 2, **caractérisé en ce que** :
- pour convertir la tension du condensateur en un chiffre numérique, on utilise un convertisseur A/N (7).

6. Procédé selon une des revendications 1 à 5 pour mesurer le temps de parcours d'un signal ultrasonore à travers un fluide, **caractérisé en ce que** :
- le signal analogique (US2) est comparé avec la tension de référence (U_{ref}) dans un comparateur (14).

7. Circuit pour la mesure numérique de haute précision du temps de parcours d'un signal ultrasonore (US) à travers un fluide, comprenant au moins
- un transducteur d'émission (10),
- un parcours de mesure ultrasonore (11),
- un transducteur de réception (12) pour générer un signal analogique (US2),
- un générateur d'horloge (2) pour générer un signal d'horloge (f_{T}),
- une tension de référence (U_{ref}),
- un comparateur (14) pour générer un signal de sortie (f_{E}) par comparaison du signal analogique (US2) avec la tension de référence (U_{ref}),
- un condensateur (C),
- un dispositif (16, 17) pour charger le condensateur (C),
- un dispositif (18) pour décharger le condensateur (C),
- un dispositif (6, 7) pour mesurer la tension du condensateur,
- et une logique de calcul et de commande (1)
**caractérisé par** :
- un diviseur de fréquence (3) qui génère à partir du signal d'horloge (f_{T}) une fréquence de mesure (f_{M}) et le signal ultrasonore (US),
- un compteur (5) qui, à partir d'un envoi du signal ultrasonore (US), génère une première durée (T₁) qui correspond à un multiple entier (m) de la période du signal d'horloge (f_{T}) et génère un signal de commande à la fin de la première durée (T₁),
- une source de courant constant (16),
- une porte (15) qui
- dans une première étape de calibrage : connecte la source de courant constant (16) au condensateur (C) pendant une période complète du signal d'horloge (f_{T}) et charge celui-ci avec un courant constant (Iₖ), et
- dans une étape de mesure suivante :
connecte la source de courant constant (16) avec le signal de commande du compteur (5) au condensateur (C) et ensuite
déconnecte la source de courant constant (16) du condensateur (C) à la survenue d'un flanc déterminé, de préférence du flanc immédiatement consécutif, du signal de sortie (f_{E}) sur le comparateur (14),
- le dispositif (6, 7) pour mesurer la tension du condensateur, composé :
- d'un circuit échantillonneur-bloqueur (6) pour détecter et maintenir la tension de charge du condensateur,
- et d'un convertisseur analogique/numérique (7) qui convertit la tension de charge du condensateur maintenue soit, dans l'étape de calibrage, en un chiffre de comparaison numérique, soit, dans l'étape de mesure, en un chiffre de mesure numérique,
- la logique de calcul et de commande (1) calcule :
- une deuxième durée (T₂) comme fraction d'une période du signal d'horloge (f_{T}) par division du chiffre de mesure numérique par le chiffre de comparaison numérique,
- et le temps de parcours du signal ultrasonore à partir de la première durée (T₁) et de la deuxième durée (T₂).

8. Circuit selon la revendication 7, comprenant de plus selon l'invention :
- un commutateur (13) qui met en circuit alternativement les transducteurs ultrasonores (10, 12) comme transducteur d'émission et transducteur de réception.
